# EUROPÄISCHE PATENTSCHRIFT

(11) **EP 3 837 403 B1**
(45) Veröffentlichungstag und Bekanntmachung des Hinweises auf die Patenterteilung: **09.03.2022**
(21) Anmeldenummer: 19752093.5
(22) Anmeldetag: 28.07.2019
(51) Int. Cl.: E04B 1/76, E04F 13/04

(54) **BESCHICHTUNGSSYSTEM AN GEBÄUDEFASSADEN**
COATING SYSTEM ON BUILDING FACADES
SYSTÈME DE REVÊTEMENT SUR LES FAÇADES DE BÂTIMENTS

(30) Priorität: 13.08.2018 DE 102018119667
(43) Veröffentlichungstag der Anmeldung: 23.06.2021
(73) Patentinhaber: HOLLAND, Martin, 87600 Kaufbeuren (DE)
(72) Erfinder: HOLLAND, Martin, 87600 Kaufbeuren (DE)
(74) Vertreter: Rößner, Ulrike
(86) Internationale Anmeldenummer: PCT/DE2019/100690
(87) Internationale Veröffentlichungsnummer: WO 2020/035105

(56) Entgegenhaltungen:
- GB-A- 2 054 824
- US-A1- 2017 073 964

## Beschreibung

Die Erfindung betrifft ein Beschichtungssystem an Gebäudefassaden, insbesondere Wärmedämmverbundsystem, mit den Merkmalen von Anspruch 1, sowie ein Verfahren zur Herstellung eines solchen Beschichtungssystems mit den Merkmalen von Anspruch 4.

Armierungsgewebe sind aus dem Stand der Technik seit langem bekannt. Sie dienen zum Bewehren von Mauerputzen oder Wärmedämmsystemen an Gebäudefassaden und sollen unter anderem die Bildung von Rissen verhindern. Dies geschieht dadurch, dass das im Putz eingebettete Armierungsgewebe die im Putz auftretenden Spannungen aufnimmt. Es ist in diesem Zusammenhang ebenfalls seit langem bekannt, dass die Gefahr einer Rissbildung am geringsten ist, wenn sich das Armierungsgewebe im äußeren Drittel der Putzschicht befindet. In hierzu analoger Weise weisen auch die aus dem Stand der Technik bekannten Wärmedämmsysteme an Gebäudefassaden eine solchermaßen ausgeprägte Armierungsschicht auf, bei denen ein Armierungsgewebe in einen sogenannten "Unterputz" eingelegt wird, welcher aus einem viskosen Klebe- und Armierungsmörtel besteht. Es kann sich hierbei sowohl um mineralisch gebundenen als auch um mittels Kunstharz gebundenen Armierungsmörtel handeln. Es hängt dabei überwiegend vom Geschick des ausführenden Bauhandwerkers ab, ob die solchermaßen hergestellte Armierungsschicht im Endzustand die erforderliche Mindestdicke aufweist, und insbesondere ob das in die Armierungsschicht eingelegte Armierungsgewebe den erforderlichen Mindestabstand gemäß der oben genannten "Drittel-Regel" in Bezug auf den Untergrund bzw. die Trägerplatte aufweist. Bei Unterschreiten dieses Mindestabstandes drohen Schäden durch Rissbildung in dem auf der Armierungsschicht aufgetragenen Oberputz.

Aus dem Stand der Technik sind deshalb verschiedene Ansätze zur Einhaltung einer solchen Mindest-Schichtstärke bekannt. So ist es beispielsweise bekannt, dem für den Unterputz zu verwendenden Mörtel einen mineralischen Bestandteil mit einer definierten Korngröße beizumischen (sogenanntes "Stützkorn"). Dabei entspricht der Durchmesser des Stützkorns dem Maß der einzuhaltenden Mindest-Schichtdicke. Dieser Ansatz ist jedoch wenig praxistauglich, da im Hinblick auf die oben erwähnte "Drittel-Regel" zwei verschiedene Arten von Mörtel einzusetzen wären; nämlich für die erste bzw. innenliegende Unterputz-Schicht einen ersten Mörtel mit einem doppelt so großen Stützkorn wie für die zweite bzw. außenliegende Unterputz-Schicht. Dies ist wenig praktikabel. Erschwerend kommt hinzu, dass z.B. bei Wärmedämmverbundsystemen Unterputze zur Anwendung kommen, deren Schichtdicke ca. 6 mm beträgt, woraus für den oben genannten ersten Mörtel ein vergleichsweise riesiges Stützkorn von 4 mm benötigt würde. Ein solcher Mörtel wäre sehr schlecht zu verarbeiten.

Es wurde deshalb in der Vergangenheit immer wieder versucht, das Armierungsgewebe vor dem Einlegen in den Unterputz mit Abstandshaltern zu verstärken, welche einen definierten Abstand des Armierungsgewebes vom Untergrund und somit die erforderliche Mindestdicke der Armierungsschicht gewährleisten sollen.

So offenbart beispielsweise die DE 39 26 366 A1 ein solches Armierungsgewebe mit Abstandshaltern. Die Abstandshalter sind durch stangenförmige Profile gebildet, die parallel zueinander auf der einen Seite eines gitterartigen Armierungsgewebes durch Verkleben oder mittels verzinkten Klammern befestigt sind. Ein solches Armierungsgewebe ist jedoch äußerst sperrig in der Handhabung und lässt sich insbesondere bei einem Unterputz von eher zäher Konsistenz nur sehr schwer oder gar nicht in den Unterputz hineindrücken. Des Weiteren bilden sich in den Bereichen, in denen die stangenförmigen Profile das Armierungsgitter kontaktieren, Hohlstellen, die nicht vom Mörtel des Unterputzes ausgefüllt werden. Zudem kann sich eine solche starre Armierungskonstruktion nicht an unebene Untergründe anpassen; d.h. sie liegt in den allermeisten Fällen nicht plan auf dem Untergrund auf.

Zur Vermeidung dieser Probleme sehen andere konzeptionelle Ansätze flexible schnurartige Abstandhalter vor, die ebenfalls auf das Armierungsgewebe aufgeklebt werden. Auf diese Weise sind Armierungsgewebe realisierbar, die leichter handzuhaben und beispielsweise in Rollenform transportierbar sind. So offenbart beispielsweise die DE 10 2005 040 090 A1 ein solches Armierungsgewebe, bei dem die Abstandshalter von einer ersten Außenkante bis zu einer gegenüberliegenden zweiten Außenkante geführt sind. Solche Armierungsgewebe sind jedoch in der Praxis nicht sinnvoll zu verlegen, da die Gewebe im Zuge der Verlegung mit den auf einer Baustelle zur Verfügung stehenden Werkzeugen stets nur parallel zum Verlauf der Abstandshalter geschnitten werden können. Ein Schneiden quer oder schrägwinklig zur Verlaufsrichtung der Abstandshalter ist nur sehr schlecht zu realisieren, da der Schneidewiderstand beim Durchtrennen der Abstandshalter deutlich ansteigt. Dies führt zu einer mangelhaften Herstellungsqualität der Armierungsschicht. Zudem fördert die linienförmige Anordnung der Abstandshalter die Ausbildung einer nach dem Aushärten bzw. Abbinden des Unterputzes welligen Oberfläche des Unterputzes, die auch durch das Auftragen weiterer Oberputz-Schichten nicht oder nur sehr mühsam ausgeglichen werden kann.

Aus DE 10 2009 007 912 A1 ist schließlich ein Armierungsgewebe mit einer aus Fasern oder Faserbündeln gebildeten Gitterstruktur bekannt, wobei diese Fasern mittels verstärkter Kett- und Schussfäden in der Form von Noppen, Knoten oder Schlaufen ausgebildet sind und somit aus dem Fasermaterial des Armierungsgewebes bestehende Abstandshalter ausbilden. Solche Abstandshalter haben sich jedoch in der betrieblichen Praxis als zu weich erwiesen, wodurch die Gefahr besteht, dass diese bei den auf das Einlegen des Armierungsgewebe in die erste, innenliegende Schicht des Unterputzes folgenden Arbeitsschritten, insbesondere beim Einbringen und Glattziehen der das Armierungsgewebe überdeckenden zweiten, außenliegenden Schicht des Unterputzes, einen zu geringen Widerstand bieten, so dass die Armierungsgewebe dennoch zu tief in die Armierungsschicht hinein (d.h. zum Untergrund bzw. zur Trägerplatte hin) gedrückt werden und in Folge dessen die Mindest-Schichtdicke der Armierungsschicht nicht erreicht wird. In der betrieblichen Praxis haben sich solche Armierungsgewebe mit eher schwach ausgeprägten Abstandshaltern als weitgehend wirkungslos erwiesen.

In hierzu ähnlicher Weise offenbart AT 12 879 U1 ein Armierungsgewebe mit Distanzkörpern in Form von Halbkugeln, Kegeln oder Pyramidenstümpfen, die über die gesamte Fläche des Armierungsgewebes verteilt und mit diesem verklebt bzw. an dieses angeformt sind. Die Herstellung solcher Armierungsgewebe ist jedoch teuer.

Zudem besteht die Gefahr des Abfallens einzelner Distanzkörper vom Armierungsgewebe, beispielsweise durch Versprödung des Materials oder Klebstoffs. In dessen Folge liegt das Armierungsgewebe im Bereich fehlender Distanzkörper nicht eben auf dem Untergrund auf und es bilden sich Einsenkungen, die in nachfolgenden Arbeitsschritten manuell ausgeglichen werden müssen.

Beschichtungssysteme mit Distanzhaltern in Form von Noppen-Platten sind des Weiteren auch aus DE 29 29 152 A und US 2017/0073964 A1 bekannt.

Ein weiteres Problem bei der Herstellung gattungsgemäßer Beschichtungssysteme an Gebäudefassaden besteht darin, dass die durch Fensterlaibungen sowie Sohlbankflächen ausgebildeten Ecken einer Fensteröffnung als Quasi-Sollbruchstellen wirken und Kerbrissen in der Armierungsschicht Vorschub leisten. Zur Vermeidung derartiger Risse ist deshalb aus dem Stand der Technik das Einlegen zusätzlicher Diagonalgewebe im Bereich der Ecken der Fensteröffnungen bekannt, welche streifenförmig ausgebildet und zu etwa 45° gegenüber der Horizontalen bzw. Vertikalen geneigt sind und das Armierungsgewebe im Bereich der üblichen Rissverlaufsrichtungen durch eine weitere Gewebeschicht mit einer gegenüber dem Armierungsgewebe abweichenden Ausrichtung der Gewebefäden verstärken sollen. Das Einbauen solcher Diagonalgewebe ist jedoch sehr arbeitsintensiv. Zudem besteht die Gefahr, dass bei nicht sachgerechter Ausführung die Diagonalgewebe-Streifen nach Fertigstellung des Beschichtungssystems unter Streiflicht deutlich sichbar hervortreten. Dies kann - je nach Ausprägung des Mangels - aufwändige Nacharbeiten und Ausbesserungsarbeiten nach sich ziehen.

Die Aufgabe der vorliegenden Erfindung besteht somit darin, ein Beschichtungssystem an Gebäudefassaden, insbesondere Wärmedämmverbundsystem, umfassend ein Armierungsgewebe zum Einlegen in eine als Armierungsschicht auf einen der Gebäudefassade zugehörigen Untergrund aufgetragene viskose Beschichtungsmasse bereitzustellen, wobei das Beschichtungssystem eine zusätzliche in die Armierungsschicht eingelegte und vollflächig gegen den Untergrund der Gebäudefassade anliegende Tubus-Matte aufweist, wobei die Tubus-Matte aus einer Vielzahl fest miteinander verbundener Hohlkörper mit jeweils tubulärer Struktur aufgebaut ist, und wobei das Armierungsgewebe die Tubus-Matte auf deren vom Untergrund abgewandten Seite überdeckt, welche ein geringeres Risiko von Rissbildungen in der Armierungsschicht aufweist und darüber hinaus auch leichter und einfacher herzustellen ist.

Dies wird erfindungsgemäß in vorrichtungsorientierter Hinsicht dadurch erreicht, dass die Hohlkörper der Tubus-Matte als Hohlzylinder mit röhrchenförmiger Ausprägung ausgeführt sind, wobei die einzelnen Hohlkörper entlang ihrer außenliegenden Oberfläche in etwa linienförmig untrennbar miteinander verbunden und an beiden distalen Stirnseiten jeweils offen sind. Unter einer tubulären Struktur ist im Rahmen dieser Erfindung jegliche Art einer röhrchenförmigen Ausprägung des Hohlkörpers zu verstehen, wobei dessen Querschnitt rund, oval oder mehreckig, insbesondere sechseckig bzw. wabenförmig ausgeführt sein kann. Die einzelnen Hohlkörper sind entlang ihrer außenliegenden Oberfläche in etwa linienförmig untrennbar miteinander verbunden (z.B. durch Kleben oder Aufschmelzen). Die Querschnittsform eines solchen Hohlzylinders weist ein besonders hohes Trägheitsmoment gegen Einknicken unter Last auf, sowohl in Bezug auf Längskräfte als auch in Bezug auf Scherkräfte in Querrichtung, und bietet somit für den ausführenden Bauhandwerker die besten Gebrauchseigenschaften beim Handhaben und Verlegen der Tubus-Matte bzw. bei deren Einbau in die Armierungsschicht eines erfindungsgemäßen Beschichtungssystems. Das hohe Trägheitsmoment dieser Querschnittsform ermöglicht eine dünnwandige Struktur der Hohlzylinder.

Die Hohlkörper sind an beiden distalen Stirnseiten offen. Im eingebauten Zustand der Tubus-Matte in ein erfindungsgemäßes Beschichtungssystem sind die Längsachsen der Hohlkörper der Tubus-Matte in etwa senkrecht bzw. rechtwinklig zur Oberfläche des Untergrunds bzw. Putzträgers ausgerichtet. Auf diese Weise kann die viskose Beschichtungsmasse der Armierungsschicht nahezu ungehindert in jeden Hohlkörper eintreten, diesen vollständig durchdringen und auch auf der zur Eintrittseite gegenüberliegenden Austritts-Seite vollständig überdecken. Mittels der dünnwandigen Struktur der Hohlzylinder wird der Widerstand reduziert, den die auf dem Untergrund der Gebäudefassade aufgebrachte Beschichtungsmasse den Hohlzylindern bzw. der Tubus-Matte entgegensetzt und erleichtert somit deren Eindringen in die Beschichtungsmasse bzw. den Armierungsmörtel. Des weiteren wird durch die geringe Wandstärke der Schneidwiderstand der Wandstrukturen der Tubus-Matte deutlich reduziert, was deren Verarbeitbarkeit unter Baustellen-Bedingungen - insbesondere beim Zuschneiden von Tubus-Matten zur Berücksichtung von baulichen Randbedingungen am Einbau-Ort - erheblich verbessert. Zugleich ist eine solche Ausprägung der Querschnittsform am kostengünstigsten herzustellen.

Die Tubus-Matte ist somit vollständig in die Armierungsschicht des Beschichtungssystems einbettbar, so dass auf ihrer in Bezug auf den Untergrund der Gebäudefassaden außenliegenden Fläche mittels einer Zahnkelle eine strukturierte Schicht zur Aufnahme und Einbettung der Armierungsgewebes ausgearbeitet werden kann. Somit bildet die durch die tubulären Strukturen der Hohlkörper hindurchgetretene Beschichtungsmasse im ausgehärteten Zustand eine ebensolche tubuläre Struktur zur Stützung der darüberliegenden bzw. außenliegenden Bereiche der Armierungsschicht, in die das Armierungsgewebe eingelegt ist. Eine solche zusätzliche in die Armierungsschicht eines Beschichtungssystems für Gebäudefassaden eingelegte Tubus-Matte weist ein nur geringes spezifisches Flächengewicht auf, verbessert aber die mechanische Festigkeit, insbesondere die Schlagzähigkeit und Widerstandsfähigkeit, des Beschichtungssystems gegen von außen einwirkende Kräfte deutlich. Auf diese Weise lässt sich mittels eines erfindungsgemäßen Beschichtungssystems beispielsweise auch die Widerstandsfähigkeit einer Gebäudefassade gegen Hagelschlag deutlich verbessern. Insbesondere verhindert die erfindungsgemäß eingelegte Tubus-Matte zuverlässig ein zu tiefes Eintauchen des Armierungsgewebes bzw. ein Unterschreiten des bautechnisch als Mindestabstand zwischen Untergrund und Armierungsgewebe vorgegebenen Grenzwertes. Das Armierungsgewebe kann selbst bei Ausüben eines zu starken Anpressdrucks während des Verlegens durch den Bauhandwerker keinesfalls tiefer als das durch die Länge der Hohlkörper der Tubus-Matte vorgegebene Grenzmaß in die Armierungsschicht eingedrückt werden. Die isotropen mechanischen Eigenschaften der Tubus-Matte, insbesondere die hohe Steifigkeit der miteinander verbundenen Hohlkörper gegen von außen in Richtung von deren Längsachse angreifenden mechanischen Druck- bzw. Knickkräfte verhindern ein Ein- oder Durchdrücken der Armierungsschicht in Richtung auf den Untergrund der Gebäudefassade.

Insbesondere ermöglicht die Tubus-Matte eine deutlich verbesserte Aufnahme von Spannungen in der Armierungsschicht und damit auch den Verzicht auf das Einbauen zusätzlicher Diagonalgewebe in den Eckbereichen von Fensteröffnungen. Hierzu ist der Einbau einer Tubus-Matte im Eckbereich einer Fensteröffnung gemäß des sogenannten "Revolverschnitts" vorgesehen; d.h. die im Eckbereich einer Fensteröffnung zu verlegenden Tubus-Matten bilden keine waagrechten oder senkreten Fugen als Verlängerungen der Fensterlaibungen und Sohlbankflächen aus. Es ist ausreichend, im Bereich der Kanten von Fensteröffnungen sowohl die Tubus-Matte als auch das anschließend hierauf verlegte Armierungsgewebe jeweils bündig mit der Kante der Fensteröffnungen abzuschneiden sowie anschließend ein die Kanten von Tubus-Matte und Armierungsprofil umgreifendes Eckprofil bzw. Kantenprofil direkt auf diese zu setzen. Aber auch wenn auf Diagonalgewebe nicht gänzlich verzichtet werden soll, dann ermöglicht die Erfindung das Anbringen der Diagonalgewebe auf der äußersten Schicht des Armierungsgewebes und damit in dem für eine Rißverhinderung günstigsten Positionierung im Gefüge des Schichten-Aufbaus eines Beschichtungssystems an Gebäudefassaden.

Die Tubus-Matte bildet somit ein eigenständiges Bauteil innerhalb eines erfindungsgemäßen Beschichtungssystems aus. Als ein solches eigenständiges Bauteil ist die Tubus-Matte für den ausführenden Bauhandwerker sehr leicht handzuhaben und in ein Beschichtungssystem an Gebäudefassaden einzubauen. Es ist zwar ein zusätzlicher Arbeitsschritt in Form des Einlegens der Tubus-Matte in die zuvor auf dem Untergrund der Gebäudefassade aufgebrachte viskose Beschichtungsmasse erforderlich. Allerdings wird dieser vermeintliche Mehr-Aufwand dadurch überkompensiert, dass das Armierungsgewebe umso leichter und qualitätsgerechter eingebaut werden kann.

Im Gegensatz zum Stand der Technik werden keine erhöhten Anforderungen an das Geschick oder die Sorgfalt des ausführenden Bauhandwerkers gestellt: die Tubus-Matten werden in einem ersten Arbeitsschritt in besonders einfacher Weise "Stoß an Stoß" verlegt, während die einzelnen Bahnen des Armierungsgewebes im darauffolgenden Arbeitsschritt in einer für den Handwerker aus dem Stand der Technik bekannten und gewohnten Weise überlappend verlegt und dabei gegen die Tubus-Matte angepresst werden. Dies gewährleistet ein von den individuellen Fertigkeiten des ausführenden Handwerkers unabhängiges und qualitativ stets reproduzierbares Arbeitsergebnis. Insbesondere ermöglicht die Tubus-Matte eine ausreichende Lastabtragung, auch wenn benachbarte Bahnen des Armierungsgewebes mit einer geringeren als der hierfür eigentlich vorgesehenen Überlappung von ca. 10 cm verlegt werden. Hierdurch wird die Gefahr von Rissbildung in der Armierungsschicht und im Oberputz deutlich reduziert.

Die Erfindung stellt insbesondere eine Abkehr vom bisherigen Stand der Technik dar, bei dem stets versucht wurde, an das Armierungsgewebe Abstandshalter-Elemente unterschiedlichster Art anzubringen und dieses mehr oder weniger aufwändige Gebilde daran anschließend als integrales Bauteil in einem einzelnen Arbeitsschritt zu verlegen. Während sich Armierungsgewebe mit eher schwach ausgeprägten Abstandshaltern als weitgehend wirkungslos erwiesen haben, sind Armierungsgewebe mit stärker ausgeprägten Abstandshaltern teuer in der Herstellung, nur schlecht oder gar nicht in Rollenform transportierbar und beim Einlegen in die Armierungsschicht sehr umständlich handzuhaben. Dieses Dilemma überwindet die vorliegende Erfindung dadurch, dass die abstandshaltende Funktion durch ein eigenständiges Bauteil in Form einer Tubus-Matte innerhalb des Beschichtungssystems ausgeübt wird, welches - wie oben dargestellt - aus einer Vielzahl fest miteinander verbundener Hohlkörper mit jeweils tubulärer Struktur aufgebaut ist. Diese können derart dimensioniert und werkstofflich ausgelegt werden, dass die Abstandshalter-Matte hinreichend druckstabil ist, um nicht durch nachfolgende Arbeitsgänge geknickt oder verformt zu werden, aber gleichzeitig flexibel genug, um auch unter Baustellen-Bedingungen leicht handhabbar und transportabel zu sein. So kann die Tubus-Matte in nahzu jegliche Form gebracht werden, insbesondere in Rollenform, ohne hierbei durch Einknicken dauerhaft verformt zu werden oder einzureißen.

Die Länge der Hohlkörper kann bei deren Herstellung in verschiedenen Abstufungen ausgeführt werden, so dass unterschiedlich dicke bzw. starke Tubus-Matten realisierbar sind. Somit sind auf einfache Weise erfindungsgemäße Beschichtungssysteme mit unterschiedlichen Unterputzstärken realisierbar. In besonders vorteilhafter Weise können Hohlkörper unterschiedlicher Länge und / oder mit unterschiedlichen Querschnittsformen in voneinander abweichenden Einfärbungen ausgeführt sein. Dies erleichtert den manuellen Umgang des Bauhandwerkers mit unterschiedlich dicken Tubus-Matten und reduziert die Fehler-Quote auch unter Baustellen-Bedingungen deutlich.

Ferner sieht die Erfindung vor, dass der Durchmesser der Hohlkörper der Tubus-Matte größer als die Maschenweite des Armierungsgewebes ist. Allerdings sollen diese Durchmesser eine bestimmte obere Grenze nicht überschreiten, damit die stützende Wirkung der Tubus-Matte auf das Armierungsgewebe nicht verloren geht. Bei Überschreiten dieser oberen Grenze besteht die Gefahr, dass das Armierungsgewebe beim abschließenden Abglätten des Armierungsmörtels im Bereich dieser runden Zwischenräume mangels hinreichender Stützung durch die Tubus-Matte Einsenkungen ausbildet, was unerwünscht ist. Das genaue Grenzmaß der Durchmesser der Hohlkörper hängt somit wesentlich von der Stabilität bzw. Elastizität des Armierungsgewebes ab, was wiederum durch die Ausprägung von dessen Gitterstruktur sowie Material und Geometrie von dessen Gewebestränge beeinflusst wird.

Es ist dabei besonders vorteilhaft, wenn die Hohlkörper der Tubus-Matte mittels eines Exktrusionsverfahrens aus einem thermoplastischen Kunststoff, insbesondere Polypropylen, Polyetherimid oder Polycarbonat, hergestellt sind. Solche Abstandshalter sind in besonders kostengünstiger Weise herstellbar. In besonders vorteilhafter Weise werden die einzelnen Hohlkörper nach deren Herstellung mittels lokaler linienförmiger Wärmeinleitung an deren Außenumfängen miteinander verschmolzen.

Die Erfindung umfasst auch ein Verfahren zur Herstellung eines Beschichtungssystems an Gebäudefassaden, insbesondere eines Wärmedämmverbundsystems, umfassend die Arbeitsschritte:
a. Auftragen einer viskosen Beschichtungsmasse als Armierungsschicht auf einen der Gebäudefassade zugehörigen Untergrund,
b. Einlegen einer Tubus-Matte, bestehend aus einer Vielzahl fest miteinander verbundener Hohlkörper mit jeweils tubulärer Struktur, in die Armierungsschicht und Andrücken der Tubus-Matte gegen den Untergrund der Gebäudefassade, wobei die Hohlkörper der Tubus-Matte als Hohlzylinder mit röhrchenförmiger Ausprägung ausgeführt sind, wobei die einzelnen Hohlkörper entlang ihrer außenliegenden Oberfläche in etwa linienförmig untrennbar miteinander verbunden und an beiden distalen Stirnseiten jeweils offen sind,
c. Einlegen eines Armierungsgewebes in die Armierungsschicht derart, dass das Armierungsgewebe die Tubus-Matte auf deren vom Untergrund abgewandten Seite überdeckt.

Die vorliegende Erfindung wird nachfolgend anhand eines Ausführungsbeispiels und dazugehöriger Zeichnungen näher erläutert. Es zeigen:
- Figur 1:: Detail-Darstellung einer Tubus-Matte
- Figur 2:: Querschnitts-Darstellung eines erfindungsgemäßen Wärmedämmverbundsystems

Figur 2 zeigt ein erfindungsgemäßes Wärmedämmverbundsystem an einer Gebäudefassade, wobei der Untergrund der Gebäudefassade aus Mauerwerk (6) sowie einem Putzträger in Form von Fassaden-Dämmplatten (5) aufgebaut ist. Auf der nach außen hin, d.h. vom Mauerwerk (6) weg orientierten Oberfläche der Dämmplatten (5) liegt eine aus einer Mehrzahl von Hohlzylindern (41) aufgebaute Tubus-Matte (4) auf. Nähere Einzelheiten zum strukturellen Aufbau der Tubus-Matte (4) sind in Figur 1 dargestellt. Deren Hohlzylinder (41) weisen jeweils identische Längen auf und sind in zueinander paralleler Ausrichtung streifen- bzw. linienförmig entlang ihrer Außenfläche miteinander stoffschlüssig verbunden, z.B. durch Wärmezufuhr und Aufschmelzen ihrer Oberflächen. Die Tubus-Matte (4) ist vollständig in die viskose Beschichtungsmasse der Armierungsschicht (2) bzw. den Armierungsmörtel eingebettet, wobei die Innenräume der einzelnen Hohlzylinder vollständig vom Armierungsmörtel ausgefüllt und auf der vom Untergrund abliegenden Seite (d.h. der außenliegenden Seite) von diesem vollständig überdeckt sind, was in Figur 2 durch die gepunktete Darstellung des Armierungsmörtels visualisiert ist. In die Armierungsschicht (2) ist ferner ein herkömmliches, aus dem Stand der Technik bekanntes Armierungsgewebe (1) eingelegt. Die Durchmesser der Hohlzylinder der Tubus-Matte (4) sind zwar größer dimensioniert sind als die Maschenweite des Armierungsgewebes (1). Allerdings dürfen diese Durchmesser einen bestimmten oberen Grenzwert nicht überschreiten, damit die stützende Wirkung der Tubus-Matte auf das Armierungsgewebe nicht verloren geht. Bei Überschreiten dieser oberen Grenze besteht die Gefahr, dass das Armierungsgewebe beim abschließenden Abglätten des Armierungsmörtels im Bereich dieser Zwischenräume konkave Eintiefungen ausbildet, was unerwünscht ist. Das genaue Grenzmaß der freien Durchmesser der Hohlzylinder hängt somit wesentlich von der Stabilität bzw. Elastizität des Armierungsgewebes ab, was wiederum durch die Ausprägung von dessen Gitterstruktur sowie Material und Geometrie der Gewebestränge beeinflusst wird. In der Praxis wird das korrekte Maß durch empirische Versuche in Abhängigkeit vom jeweiligen Armierungsgewebe zu ermitteln sein. Zur Herstellung eines erfindungsgemäß ausgeführten Wärmedämmverbundsystems werden zunächst in einem ersten Schritt die Fassadendämmplatten (5) am Mauerwerk (6) der Fassade eines Gebäudes angebracht (z.B. durch Kleben und eventuell zusätzliches Dübeln). Deren außenliegende Oberfläche bildet dann den Untergrund, auf den sodann in einem weiteren Arbeitsschritt der Armierungsmörtel mittels einer Zahnspachtel aufgetragen und im Wege des sogenannten "Durchkämmens" möglichst gleichmäßig verteilt wird. Noch im nicht-abgebundenen Zustand wird die Tubus-Matte (4) in den Armierungsmörtel eingedrückt, bis diese an der Dämmplatte (5) anliegt. Danach wird in einem weiteren Arbeitsschritt das Armierungsgewebe aufgelegt, so dass dieses eben auf der Tubus-Matte (4) aufliegt, d.h. einen flächigen Berührkontakt mit dieser ausbildet. In einem dritten, abschließenden Arbeitsgang wird der Armierungsmörtel abgeglättet, d.h. unter eventueller Zugabe von noch fehlender Mörtelmasse auf das gewünschte Endmaß glatt abgezogen, wobei der ausführende Bauhandwerker die Dicke der das Armierungsgewebe überdeckenden Schicht des Armierungsmörtels derart einstellen kann, dass die Gesamt-Schichtdicke der sich als Arbeitsergebnis einstellenden Armierungsschicht in einem derartigen Verhältnis zu der durch die Tubus-Matte (4) vorgegebenen ersten Schichtdicke steht, dass die oben genannte "Drittel-Regel" eingehalten ist; d.h. das Verhältnis dieser beiden Schichtdicken in etwa 3 : 2 beträgt. Abschließend wird noch der Oberputz (3) als abschließende Schicht aufgebracht.

### Bezugszeichenliste

- 1: Armierungsgewebe
- 2: Armierungsschicht
- 3: Oberputz
- 4: Tubus-Matte
- 41: Hohlzylinder
- 5: Fassaden-Dämmplatte
- 6: Mauerwerk

## Patentansprüche

1. Beschichtungssystem an Gebäudefassaden, insbesondere Wärmedämmverbundsystem, umfassend ein Armierungsgewebe (1) zum Einlegen in eine als Armierungsschicht (2) auf einen der Gebäudefassade zugehörigen Untergrund (5, 6) aufgetragene viskose Beschichtungsmasse,
wobei das Beschichtungssystem eine zusätzliche in die Armierungsschicht (2) eingelegte und vollflächig gegen den Untergrund (5, 6) der Gebäudefassade anliegende Tubus-Matte (4) aufweist, wobei die Tubus-Matte (4) aus einer Vielzahl fest miteinander verbundener Hohlkörper (41) mit jeweils tubulärer Struktur aufgebaut ist, und wobei das Armierungsgewebe (1) die Tubus-Matte (4) auf deren vom Untergrund abgewandten Seite überdeckt,
**dadurch gekennzeichnet, dass**
die Hohlkörper (41) der Tubus-Matte (4) als Hohlzylinder mit röhrchenförmiger Ausprägung ausgeführt sind, wobei die einzelnen Hohlkörper (41) entlang ihrer außenliegenden Oberfläche in etwa linienförmig untrennbar miteinander verbunden und an beiden distalen Stirnseiten jeweils offen sind.

2. Beschichtungssystem an Gebäudefassaden nach Patentanspruch 1, **dadurch gekennzeichnet, dass** der Durchmesser der Hohlkörper (41) der Tubus-Matte (4) größer als die Maschenweite des Armierungsgewebes (1) ist.

3. Beschichtungssystem an Gebäudefassaden nach einem der Patentansprüche 1 oder 2, **dadurch gekennzeichnet, dass** die Hohlkörper (41) der Tubus-Matte (4) mittels eines Exktrusionsverfahrens aus einem thermoplastischen Kunststoff, insbesondere Polypropylen, Polyetherimid oder Polycarbonat, hergestellt sind.

4. Verfahren zur Herstellung eines Beschichtungssystems an Gebäudefassaden, insbesondere eines Wärmedämmverbundsystems, umfassend die Arbeitsschritte:
a. Auftragen einer viskosen Beschichtungsmasse als Armierungsschicht (2) auf einen der Gebäudefassade zugehörigen Untergrund (5, 6),
b. Einlegen einer Tubus-Matte (4), bestehend aus einer Vielzahl fest miteinander verbundener Hohlkörper (41) mit jeweils tubulärer Struktur, in die Armierungsschicht (2) und Andrücken der Tubus-Matte (4) gegen den Untergrund (5, 6) der Gebäudefassade, wobei die Hohlkörper (41) der Tubus-Matte (4) als Hohlzylinder mit röhrchenförmiger Ausprägung ausgeführt sind, wobei die einzelnen Hohlkörper (41) entlang ihrer außenliegenden Oberfläche in etwa linienförmig untrennbar miteinander verbunden und an beiden distalen Stirnseiten jeweils offen sind,
c. Einlegen eines Armierungsgewebes (1) in die Armierungsschicht (2) derart, dass das Armierungsgewebe (1) die Tubus-Matte (4) auf deren vom Untergrund (5, 6) abgewandten Seite überdeckt.

## Claims

1. A coating system on building facades, in particular a composite thermal insulation system, comprising a reinforcing tissue (1) for insertion into a viscous coating compound applied as a reinforcing layer (2) to a substrate (5, 6) belonging to the building facade,
wherein the coating system has an additional tubular mat (4) inserted into the reinforcing layer (2) and resting over its entire surface against the substrate (5, 6) of the building facade, wherein the tubular mat (4) is made up of a plurality of hollow bodies (41) which are firmly connected to one another and each have a tubular structure, and wherein the reinforcing tissue (1) covers the tubular mat (4) on its side facing away from the substrate, **characterised in that** the hollow bodies (41) of the tubular mat (4) are formed as hollow cylinders with a tubular shape, wherein the individual hollow bodies (41) are inseparably connected to one another along their outer surface approximately in a linear manner and are each open at both distal end faces.

2. The coating system on building facades according to patent claim 1, **characterised in that** the diameter of the hollow bodies (41) of the tubular mat (4) is larger than the mesh size of the reinforcing tissue (1).

3. The coating system on building facades according to one of the patent claims 1 or 2, **characterised in that** the hollow bodies (41) of the tubular mat (4) are made of a thermoplastic, in particular polypropylene, polyetherimide or polycarbonate, by means of an extrusion method.

4. A method for producing a coating system on building facades, in particular a composite thermal insulation system, comprising the working steps:
a. Applying a viscous coating compound as a reinforcing layer (2) to a substrate (5, 6) belonging to the building facade,
b. Inserting a tubular mat (4), consisting of a plurality of hollow bodies (41) firmly connected to one another and each having a tubular structure, into the reinforcing layer (2) and pressing the tubular mat (4) against the substrate (5, 6) of the building facade, wherein the hollow bodies (41) of the tubular mat (4) are formed as hollow cylinders with a tubular structure, wherein the individual hollow bodies (41) are inseparably connected to one another along their outer surface in an approximately linear manner and are each open at both distal end faces,
c. Inserting a reinforcing tissue (1) into the reinforcing layer (2) in such a way that the reinforcing tissue (1) covers the tubular mat (4) on its side facing away from the substrate (5, 6).

## Revendications

1. Système de revêtement sur des façades de bâtiments, en particulier système composite d'isolation thermique, comprenant un tissu d'armature (1) à insérer dans une masse de revêtement visqueuse appliquée comme couche d'armature (2) sur un support (5, 6) appartenant à la façade du bâtiment,
le système de revêtement comportant une natte tubulaire (4) supplémentaire insérée dans la couche d'armature (2) et s'appliquant sur toute sa surface contre le support (5, 6) de la façade du bâtiment, la natte tubulaire (4) étant formée d'une pluralité de corps creux (41) reliés fixement les uns aux autres et présentant chacun une structure tubulaire, et le tissu d'armature (1) recouvrant la natte tubulaire (4) sur sa face opposée au support,
**caractérisé en ce que** les corps creux (41) de la natte tubulaire (4) sont réalisés sous forme de cylindres creux avec une configuration tubulaire, les différents corps creux (41) étant reliés entre eux de manière inséparable, à peu près en forme de ligne, le long de leur surface extérieure et étant respectivement ouverts sur les deux faces frontales distales.

2. Système de revêtement de façades de bâtiments selon la revendication 1, **caractérisé en ce que** le diamètre des corps creux (41) de la natte tubulaire (4) est supérieur à la largeur des mailles du tissu d'armature (1).

3. Système de revêtement sur des façades de bâtiments selon l'une des revendications 1 ou 2, **caractérisé en ce que** les corps creux (41) de la natte tubulaire (4) sont fabriqués au moyen d'un procédé d'extrusion à partir d'une matière thermoplastique, en particulier du polypropylène, du polyétherimide ou du polycarbonate.

4. Procédé de fabrication d'un système de revêtement sur des façades de bâtiments, en particulier d'un système composite d'isolation thermique, comprenant les étapes de fabrication:
a. Application d'une masse de revêtement visqueuse comme couche d'armature (2) sur un support (5, 6) appartenant à la façade du bâtiment,
b. Mise en place d'une natte tubulaire (4), formée d'une pluralité de corps creux (41) reliés fixement les uns aux autres et présentant chacun une structure tubulaire, dans la couche d'armature (2) et application de la natte tubulaire (4) contre le support (5, 6) de la façade du bâtiment, les corps creux (41) de la natte tubulaire (4) étant réalisés sous forme de cylindres creux avec une configuration tubulaire, les différents corps creux (41) étant reliés entre eux de manière inséparable, à peu près en forme de ligne, le long de leur surface extérieure et étant respectivement ouverts sur les deux faces frontales distales,
c. Insertion d'un tissu d'armature (1) dans la couche d'armature (2) de telle sorte que le tissu d'armature (1) recouvre la natte tubulaire (4) sur son côté opposé au support (5, 6).
